# EUROPÄISCHE PATENTSCHRIFT

(11) **EP 3 225 146 B1**
(45) Veröffentlichungstag und Bekanntmachung des Hinweises auf die Patenterteilung: **05.12.2018**
(21) Anmeldenummer: 16000718.3
(22) Anmeldetag: 29.03.2016
(51) Int. Cl.: A47L 11/20, A47L 11/293, A47L 11/30, A47L 9/02, A47L 11/40

(54) **VERFAHREN ZUR REINIGUNG VON BÖDEN UND BODENREINIGUNGSMASCHINE**
METHOD FOR CLEANING FLOORS AND FLOOR CLEANING MACHINE
PROCEDE DE NETTOYAGE DE SOLS ET MACHINE DE NETTOYAGE DE SOL

(43) Veröffentlichungstag der Anmeldung: 04.10.2017
(73) Patentinhaber: Wetrok AG, 8302 Kloten (CH)
(72) Erfinder: Krenn, Jürgen, CH-8105 Watt (CH); Meng, Mark, CH-8906 Bonstetten (CH)
(74) Vertreter: Lusuardi, Werther

(56) Entgegenhaltungen:
- EP-A2- 2 387 933
- US-A- 5 455 982
- US-B1- 7 137 170

## Beschreibung

Die Erfindung bezieht sich auf Verfahren zur Reinigung von Böden gemäss dem Oberbegriff des Patentanspruchs 1 und auf eine Bodenreinigungsmaschine gemäss dem Oberbegriff des Patentanspruchs 5.

Heutige Scheuersaugmaschinen werden zur Nassreinigung von Hartböden eingesetzt. Dabei verfügen die Maschinen über eine oder mehrere Scheuerbüsten oder Reinigungselemente aus einem schaumstoffartigen Material (Reinigungspads), die mittels Zugabe von Wasser, bzw. einem Wasser/Reinigungsmittelgemisch festhaftende Verschmutzungen am Boden aufscheuern. Bei der Bewegung der Maschine über die Verschmutzungen werden die durch die Bürsten aufgescheuerten und durch Wasser oder ein Wasser/Reinigungsmittelgemisch aufgelösten Verschmutzungen mit einer in Bewegungsrichtung hinter den Bürsten angeordneten Saugleiste aufgesaugt. Beim Scheuersaugen handelt es sich um ein Reinigungsverfahren zur Entfernung von am Boden haftenden Verschmutzungen. Dabei können jedoch lose Verschmutzungen, wie Staub, Papier, Holzteilchen oder Haare etc. unter die Bürsten oder Reinigungspads gelangen, wodurch die Bürsten oder Reinigungspads und angrenzende Maschinenteile (wie z.B. Gehäuse) zusätzlich verschmutzt werden. Oft können dann mit dem Absaugen während des Scheuersaugens nicht alle dieser losen Verschmutzungen aufgenommen werden, so dass ein Teil davon auf dem Boden liegen bleibt und somit eine geringere Reinigungsqualität erreicht wird. Um die Reinigungsqualität zu erhöhen, wird üblicherweise vor dem Scheuersaugen der Boden mit einem Einwegtuch (Feuchtwischtuch, Masslinn) oder trockenem Mopp staubbindend gewischt, mit einem Besen gekehrt, mit einem Staubsauger abgesaugt oder mit einer Kehrmaschine die losen Verschmutzungen aufgenommen. Dies bedeutet, dass zwei separate Reinigungsverfahren hintereinander ausgeführt werden müssen, um eine optimale Reinigungsqualität und Hygiene zu erreichen, was zu einem erhöhten Zeitaufwand und zusätzlichen Kosten führt.

Eine Bodenreinigungsmaschine, welche eine erste und eine zweite Reinigungszone umfasst, ist aus dem Dokument US 7,389,156 [Ziegler et al.] bekannt. Dabei werden in der ersten Reinigungszone lose Partikeln mittels eines durch einen Luftstrahl generierten Unterdrucks aufgesaugt. Die zweite Reinigungszone ist bezüglich einer Vorwärtsbewegungsrichtung betrachtet hinter der ersten Reinigungszone angeordnet und umfasst ein Modul zum Versprühen einer Reinigungsflüssigkeit auf einen zu reinigenden Boden, ein Scheuermodul und eine Saugleiste zum Aufsaugen der verschmutzten Reinigungsflüssigkeit. Diese bekannte Bodenreinigungsmaschine umfasst ferner einen Tank für die Reinigungsflüssigkeit, einen Schmutzsammelbehälter und einen Schmutzwassertank. Nachteilig an dieser bekannten Bodenreinigungsmaschine ist jedoch, dass leicht am Boden festsitzende Partikel, Staub oder Haare nicht durch in der ersten Reinigungszone aufgenommen werden oder grosse Mengen lokaler loser Verschmutzungen nicht unmittelbar durch die erste Reinigungszone aufgenommen werden können und folglich in die zweite Reinigungszone gelangen und die Bürsten oder Reinigungspads zusätzlich verschmutzen.

Hier will die Erfindung Abhilfe schaffen. Der Erfindung liegt die Aufgabe zugrunde, ein Verfahren zur Reinigung von Böden und eine Bodenreinigungsmaschine zu schaffen, welche eine Verschmutzung der Reinigungsvorrichtung, insbesondere einer Scheuervorrichtung durch grosse Mengen lokaler loser Verschmutzungen verhindert.

Die Erfindung löst die gestellte Aufgabe mit einem Verfahren zur Reinigung von Böden, welches die Merkmale des Anspruchs 1 aufweist, sowie mit einer Bodenreinigungsmaschine, welche die Merkmale des Anspruchs 5 aufweist.

Die durch die Erfindung erreichten Vorteile sind im Wesentlichen darin zu sehen, dass dank des erfindungsgemässen Verfahrens und der erfindungsgemässen Bodenreinigungsmaschine:
- durch das kombinierte Wischen und Absaugen mittels der Vorreinigungsvorrichtung auch leicht am Boden haftende Partikel, Staub, Papier oder Haare bereits vor der Reinigungsvorrichtung, z.B. einer Scheuervorrichtung vom Boden abgesaugt werden, so dass die Bürsten oder Reinigungspads der Reinigungsvorrichtung weniger verschmutzt werden;
- aufgrund der durch die hintere Abstreiflippe der vorderen Saugleiste erreichbaren "Speicherwirkung" die losen Verschmutzungen nicht unmittelbar aufgesaugt werden müssen. Dies kommt insbesondere bei einer grossen Menge lokaler loser Verschmutzungen zum Tragen. Die hintere Abstreiflippe schiebt die losen Verschmutzungen vor sich her, bis diese durch das Vakuum im Saugkanal der vorderen Saugleiste schliesslich abgesaugt werden. Die losen Verschmutzungen können sich zunächst im Bereich der hinteren Abstreiflippe der vorderen Saugleiste ansammeln; und
- gegenüber reinen Scheuersaugmaschinen eine deutlich bessere Reinigungsqualität erreichbar ist.

Weitere vorteilhafte Ausgestaltungen der Erfindung können wie folgt kommentiert werden:
In einer speziellen Ausführungsform des Verfahrens wird unter Schritt A) das Wischen eines Bodens mittels zwei voneinander beabstandet an der Bodenreinigungsmaschine angeordneten Abstreiflippen ausgeführt. Diese Ausführungsformen eignen sich insbesondere für das Aufsaugen grober Verschmutzungen, z.B. Metallspäne, Holzreste, grobe Papierreste, Glassplitter oder organische Reste aus Küchenbereichen.

In einer anderen Ausführungsform sind die zwei Abstreiflippen an einer Saugleiste angeordnet und bilden an einen in der Saugleiste angeordneten Saugkanal angrenzend eine hintere und eine vordere Abstreiflippe.

Vorzugsweise definieren die Scheuervorrichtung und die hintere Abstreiflippe der Saugleiste im Betrieb der Bodenreinigungsmaschine eine virtuelle Ebene, wobei die vordere Abstreiflippe in einer Vertikalrichtung von der virtuellen Ebene um eine Höhe h beabstandet ist oder die virtuelle Ebene in einer zur Vorwärtsbewegungsrichtung (A) senkrechten Transversalrichtung (B) betrachtet nur abschnittsweise berührt.

In einer speziellen Ausführungsform der Bodenreinigungsmaschine umfasst die vordere Saugleiste zusätzlich eine vordere Abstreiflippe, wobei die Scheuervorrichtung, die hintere Saugleiste und die hintere Abstreiflippe der vorderen Saugleiste im Betrieb der Bodenreinigungsmaschine eine virtuelle Ebene definieren und die vordere Abstreiflippe in einer Vertikalrichtung von der virtuellen Ebene um eine Höhe h beabstandet ist oder die virtuelle Ebene in einer zur Vorwärtsbewegungsrichtung (A) senkrechten Transversalrichtung betrachtet nur abschnittsweise berührt. Damit sind die Vorteile erreichbar, dass das Vakuum im Saugkanal der vorderen Saugleiste verstärkt werden kann und die vordere Abstreiflippe bei grossen Mengen von lokalen losen Verschmutzungen diese vor sich herschiebt, bis sie durch das Vakuum im Saugkanal der vorderen Saugleiste abgesaugt werden. Die bereits durch die hintere Abstreiflippe der vorderen Saugleiste erreichbare "Speicherwirkung" wird somit verstärkt, so dass die losen Verschmutzungen nicht unmittelbar aufgesaugt werden müssen. Ferner können leicht am Boden haftende Verschmutzungen durch die vordere Abstreiflippe gelockert werden und damit bereits durch die Vorreinigungsvorrichtung vom Boden abgesaugt werden.

In einer anderen Ausführungsform der Bodenreinigungsmaschine beträgt die Höhe h mindestens 1 mm, vorzugsweise mindestens 0,5 mm.

In einer weiteren Ausführungsform der Bodenreinigungsmaschine beträgt die Höhe h höchstens 12 mm, vorzugsweise höchstens 10 mm. Als typischer Wert für die Höhe h gilt 1 mm.

In wiederum einer weiteren Ausführungsform der Bodenreinigungsmaschine umfasst die vordere Abstreiflippe in der Transversalrichtung B mehrere aneinandergrenzende oder voneinander beabstandete Vertiefungen. Grosse oder nahe beieinanderliegende Vertiefungen eignen sich für das Aufsaugen grober Verschmutzungen, z.B. Metallspäne, Holzreste aus Produktionsumgebungen, grobe Papierreste, Glassplitter, organische Reste aus Küchenbereichen. Vertiefungen, welche kleinere Öffnungen bilden, ermöglichen ein stärkeres Vakuum im Saugkanal des vorderen Saugbalkens. Dies eignet sich insbesondere für hohe Reinigungsanforderungen, z.B. in Spitälern.

In einer anderen Ausführungsform der Bodenreinigungsmaschine ist die vordere Saugleiste mittels einer vierten Rohr- oder Schlauchleitung via eine Rohrverzweigung mit der zweiten Rohr- oder Schlauchleitung und über diese mit der Vakuumpumpe verbunden. Dadurch ist der Vorteil erreichbar, dass für den Betrieb der Maschine nur eine Vakuumpumpe benötigt wird.

In einer anderen Ausführungsform der Bodenreinigungsmaschine umfasst die Scheuervorrichtung ein Gehäuse, wobei die hintere und vordere Saugleiste in das Gehäuse integriert oder am Gehäuse lösbar befestigt sind.

In wiederum einer anderen Ausführungsform der Bodenreinigungsmaschine ist die hintere Saugleiste mittels einer elastischen Verbindungsvorrichtung an der Bodenreinigungsmaschine, vorzugsweise am Gehäuse befestigt, so dass eine Bewegung der hinteren Saugleiste in der Transversalrichtung B relativ zur Scheuervorrichtung gegen einen durch die elastische Verbindungsvorrichtung bereitgestellten Widerstand ermöglicht wird.

In einer weiteren Ausführungsform der Bodenreinigungsmaschine umfasst die Scheuervorrichtung mindestens eine rotierbare Bürste oder ein Reinigungselement aus einem schaumstoffartigen Material.

In einer weiteren Ausführungsform der Bodenreinigungsmaschine beträgt der Saugluftvolumenstrom im Saugkanal der vorderen Saugleiste mindestens 1 l/s, vorzugsweise mindestens 3 l/s.

In einer anderen Ausführungsform der Bodenreinigungsmaschine beträgt der Saugluftvolumenstrom im Saugkanal der vorderen Saugleiste höchstens 50 l/s, vorzugsweise höchstens 20 l/s.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine Seitenansicht einer Ausführungsform der erfindungsgemässen Bodenreinigungsmaschine;
Fig. 2 eine perspektivische Explosionsdarstellung der Vorreinigungs- und Scheuervorrichtung der in Fig. 1 dargestellten Ausführungsform der erfindungsgemässen Bodenreinigungsmaschine;
Fig. 3 einen Längsschnitt durch das Gehäuse und die Vorreinigungsvorrichtung der in Fig. 1 dargestellten Ausführungsform der erfindungsgemässen Bodenreinigungsmaschine;
Fig. 4 eine vergrösserte Schnittdarstellung des Details C in Fig. 3;
Fig. 5a-5f Ausschnitte einer Ansicht von vorne unterschiedlicher Ausführungsformen der vorderen Abstreiflippe der vorderen Saugleiste; und
Fig. 6 eine perspektivische Explosionsdarstellung der in Fig. 1 dargestellten Ausführungsform der erfindungsgemässen Bodenreinigungsmaschine.

In den Fig. 1 - 4 und 6 ist beispielhaft und nicht einschränkend eine Ausführungsform der erfindungsgemässen Bodenreinigungsmaschine 1 dargestellt, welche als Scheuersaugmaschine ausgeführt ist und als Hauptreinigungsvorrichtung 6 eine Scheuervorrichtung 10 und zusätzlich eine Vorreinigungsvorrichtung 5 umfasst. Die Bodenreinigungsmaschine 1 ist in einer Vorwärtsbewegungsrichtung A bewegbar und umfasst im Wesentlichen eine Scheuervorrichtung 10, welche auf einem zu reinigenden Boden 7 zur Anlage bringbar ist, einen ersten Tank 11 für eine Reinigungsflüssigkeit, an welchem eine erste Rohr- oder Schlauchleitung 16 zur Abgabe der Reinigungsflüssigkeit im Bereich der Scheuervorrichtung 10 angeschlossen ist, eine Absaugvorrichtung 12 und eine Vorreinigungsvorrichtung 5, welche eine in der Vorwärtsbewegungsrichtung A betrachtet vor der Scheuervorrichtung 10 angeordnet ist. Die Absaugvorrichtung 12 dient zum Absaugen von Schmutzwasser und umfasst einen zweiten Tank 13 für das Schmutzwasser und in Strömungsrichtung nacheinander angeordnet eine hintere Saugleiste 14, welche in der Vorwärtsbewegungsrichtung A der Bodenreinigungsmaschine 1 betrachtet hinter der Scheuervorrichtung 10 angeordnet ist, und eine Vakuumpumpe 15 (Fig. 6), welche mittels einer zweiten Rohr- oder Schlauchleitung 17 mit der hinteren Saugleiste 14 und mittels einer dritten Rohr- oder Schlauchverbindung 18 mit dem zweiten Tank 13 verbunden ist.

Die Vorreinigungsvorrichtung 5 umfasst eine vordere Saugleiste 20 (Fig. 3 und 4) mit einem Saugkanal 29, welcher durch eine vordere Abstreiflippe 27 und eine hintere Abstreiflippe 28 begrenzt wird, wobei die hintere Abstreiflippe 28 in der Vorwärtsbewegungsrichtung A betrachtet hinter dem Saugkanal 29 angeordnet ist und gleichzeitig mit der Scheuervorrichtung 10 und der hinteren Saugleiste 14 auf einem zu reinigenden Boden 7 zur Anlage bringbar ist.

Die vordere Saugleiste 20 ist mittels einer vierten Rohr- oder Schlauchleitung 23 (Fig. 2) via eine Rohrverzweigung 25 mit der zweiten Rohr- oder Schlauchleitung 17 und über diese mit der Vakuumpumpe 15 verbunden.

Die Scheuervorrichtung 10, die hintere Saugleiste 14 und die hintere Abstreiflippe 28 der vorderen Saugleiste 20 definieren im Betrieb der Bodenreinigungsmaschine 1 eine auf dem Boden 7 aufliegende virtuelle Ebene 21 (Fig. 1), wobei die vordere Abstreiflippe 27 beispielhaft und nicht einschränkend von der virtuellen Ebene 21 in einer Vertikalrichtung betrachtet um eine Höhe h beabstandet ist, d.h. den Boden 7 nicht berührt (Fig. 3 und 4).

In den Fig. 5a - 5f sind beispielhaft unterschiedliche Ausführungsformen der vorderen Abstreiflippe 27 dargestellt.

In Fig. 5e ist eine Ausführungsform dargestellt, bei welcher das unteren Ende 31 der vorderen Abstreiflippe 27 von der virtuellen Ebene 21, respektive dem Boden 7 um einen Höhe h beabstandet ist, so dass zwischen dem unteren Ende 31 der vorderen Abstreiflippe 27 ein Spalt 32 mit der Höhe h gebildet wird, wobei die Höhe h beispielhaft zwischen 0,5 mm und 10 mm, vorzugsweise 1 mm beträgt.

Alternativ kann die vordere Abstreiflippe 27 in einer zur Vorwärtsbewegungsrichtung A senkrechten Transversalrichtung B ein gezacktes Profil (Fig. 5a - 5c und 5f) oder ein Profil mit Schlitzen oder Lamellen (Fig. 5d) aufweisen. Das untere Ende 31 der vorderen Sauglippe 27 kann dabei gar nicht oder nur abschnittweise auf dem Boden 7 aufliegen, so dass das untere Ende 31 der vorderen Abstreiflippe 27 die virtuelle Ebene 21 nicht oder in der Transversalrichtung B betrachtet nur abschnittsweise berührt (Fig. 5a-5d und 5f). Dadurch wird zwischen dem unteren Ende 31 der vorderen Abstreiflippe 27 und dem Boden 7 ein durchgehender oder nicht durchgehender Spalt gebildet.

In den in den Fig. 5a - 5d und 5f dargestellten Ausführungsformen umfasst die vordere Abstreiflippe 27 Vertiefungen 22, welche vom unteren Ende 31 der vorderen Abstreiflippe 27 bis zu einer Tiefe T in letztere eindringen. Die Vertiefungen 22 können beispielhaft und nicht einschränkend dreieckförmig (Fig. 5a, 5b, 5d), rechteckförmig (Fig. 5c) oder halbkreisförmig (Fig. 5f) ausgebildet sein. Ferner können die Vertiefungen 22 in der Transversalrichtung B betrachtet aneinander angrenzend (Fig. 5a) oder voneinander beabstandet (Fig. 5b - 5d und 5f) angeordnet sein. Bei den in den Fig. 5a - 5d und 5f dargestellten Profilen der vorderen Abstreiflippe 27 können die Spitzen oder Abschnitte zwischen den Vertiefungen 22 den Boden 7 berühren oder davon beabstandet sein.

Insbesondere eignen sich die in den Fig. 5a, 5b und 5f dargestellten Ausführungsformen für das Aufsaugen grober Verschmutzungen, z.B. Metallspäne, Holzreste, grobe Papierreste, Glassplitter oder organische Reste aus Küchenbereichen. Aufgrund der durch die Vertiefungen 22 gebildeten Öffnungen in der vorderen Abstreiflippe 27 ist das Vakuum im Saugkanal 29 jedoch geringer als in der Ausführungsform gemäss Fig. 5e.

Die in Fig. 5c dargestellte Ausführungsform umfasst rechteckförmige Vertiefungen 22, deren Tiefe T ungefähr der Höhe h in der Ausführungsform gemäss Fig. 5e entspricht, so dass die durch die Vertiefungen 22 gebildeten Öffnungen eine Gesamtquerschnittsfläche aufweisen, welche gegenüber der durch den Spalt 32 (Fig. 5e) gebildeten Querschnittsfläche verringert ist, so dass im Saugkanal 29 ein stärkeres Vakuum erzeugt wird. Die Ausführungsform gemäss Fig. 5c eignet sich daher besonders für hohe Reinigungsansprüche, z.B. in Spitälern.

Die in Fig. 5d dargestellte Ausführungsform weist in der Transversalrichtung B betrachtet ein Profil mit Lamellen auf, wobei die Lamellen durch die Vertiefungen 22 gebildet werden. Diese Ausführungsform ist für feinere Verschmutzungen geeignet.

Ferner kann gegenüber der Ausführungsform gemäss Fig. 5c das Vakuum im Saugkanal 29 nochmals erhöht werden, wodurch eine bessere Absaugung feinster Partikel erreichbar ist.

Durch den Spalt 32 (Fig. 5e) oder die Vertiefungen 22 (Fig. 5a - 5d und 5f) gelangen bei der Bewegung der Bodenreinigungsmaschine 1 in der Vorwärtsbewegungsrichtung A die losen Verschmutzungen in den Saugkanal 29 (Fig. 4) der vorderen Saugleiste 20, so dass die losen Verschmutzungen aufgesaugt werden, bevor die Scheuervorrichtung 10 zum Einsatz kommt.

Geeignete Materialien für die vordere und hintere Abstreiflippe 27, 28 sind Elastomere, Polyurethan oder Kautschuk, wobei typischerweise Polyurethan verwendet wird.

Die Bodenreinigungsmaschine 1 kann als vollständig autonome Reinigungsmaschine, als von Hand durch einen Benutzer bewegte oder von einem Motor angetriebene Reinigungsmaschine ausgebildet sein. Dabei können Ausführungsformen der Bodenreinigungsmaschine 1, welche durch einen Motor angetrieben werden, als Aufsitzmaschinen mit Lenkrad ausgebildet sein oder alternativ mittels einer Fernbedienung gesteuert werden.

Beispielhaft und nicht einschränkend ist in den Fig. 1 und 6 eine Ausführungsform der Bodenreinigungsmaschine 1 dargestellt, welche zwei seitliche Räder 9, die in der Vorwärtsbewegungsrichtung A betrachtet hinter der Scheuervorrichtung 10 angeordnet sind, und ein Chassis 2 umfasst. Beispielhaft kann die Bodenreinigungsmaschine 1 mit einer Griffstange 33 ausgerüstet sein, die zum Bewegen der Bodenreinigungsmaschine 1 geeignet ist. Die Griffstange 33 kann längliches Bauelement ausgebildet und am Chassis 2 befestigt sein, so dass durch die Griffstange 33 ermöglicht wird, die Bodenreinigungsmaschine 1 manuell in einer Vorwärts- und Rückwärtsbewegungsrichtung zu verschieben. In unterschiedlichen Ausführungsformen der erfindungsgemässen Bodenreinigungsmaschine 1 kann die Scheuereinheit 10 eine oder mehrere Bürsten 19 oder Pads (Reinigungspads, Scheuerpads) umfassen. Beispielhaft, aber nicht einschränkend, ist die in den Fig. 1 bis 4 und 6 dargestellte Ausführungsform der Bodenreinigungsmaschine 1 mit einer zwei Bürsten 19 umfassenden Scheuervorrichtung 10 ausgestattet. Die zwei Bürsten 19 sind rotierbar an einem Gehäuse 26 befestigt. Das Gehäuse 26 ist beispielhaft am Chassis 2 an dessen Unterseite 3 befestigt. Die Bürsten 19 sind je um eine Rotationsachse rotierbar. Die Bürsten 19 können beispielsweise, aber nicht beschränkt auf, so angeordnet sein, dass sich ihre Rotationsachsen vertikal auf gegenüberliegenden Seiten einer vertikalen Mittelebene und im Wesentlichen vertikal zur Vorwärtsbewegungsrichtung A der Bodenreinigungsmaschine 1 ausdehnen. Alternativ können die eine oder die mehreren Bürsten 19 so angeordnet sein, dass sich ihre Rotationsachsen horizontal in der Transversalrichtung B der Bodenreinigungsmaschine 1 erstrecken.

Die Bodenreinigungsmaschine 1 umfasst einen auf der Oberseite 4 des Chassis 2 montierten ersten elektrischen Antriebsmotor 35 zum Antreiben der Vakuumpumpe15 und ebenfalls auf der Oberseite 4 des Chassis 2 montiert einen zweiten und dritten elektrischen Antriebsmotor 36, 37 je zum Antreiben einer der zwei Bürsten 19. Die Bodenreinigungsmaschine 1 kann mit einer Batterie (nicht gezeichnet), vorzugsweise einer Lithium-Ionen-Batterie ausgestattet sein, um die elektrischen Antriebsmotoren mit elektrischer Energie zu versorgen. Die zwei Bürsten 19 können in entgegensetzten Drehrichtungen rotieren.

Beispielhaft und nicht einschränkend sind der erste Tank 11 als Frischwassertank und der zweite Tank 13 als Wasserrückgewinnungstank konfiguriert. Ferner kann der erste Tank 11 mittels einer Schnellbefestigungsvorrichtung lösbar am Chassis 2 befestigt werden und der zweite Tank 13 kann mittels einer Schnellbefestigungsvorrichtung lösbar an dem länglichen Bauelement der Griffstange 33 befestigt werden. Der erste Tank 11 , d. h. der Frischwassertank ist über eine erste Rohr- oder Schlauchleitung 16 (Fig. 1) mit je einer Düse 38 (Fig. 2) verbunden, so dass Wasser aus dem ersten Tank 11 via je eine Düse 38 zu je einer Bürste 19 fliessen kann.

Die hintere Saugleiste 14 ist beispielhaft und nicht einschränkend mittels einer elastischen Verbindungsvorrichtung 30 (Fig. 2) am Gehäuse 26 befestigt ist, so dass eine Bewegung der hinteren Saugleiste 14 in der Transversalrichtung B relativ zur Scheuervorrichtung 10 gegen einen durch die elastische Verbindungsvorrichtung 30 bereitgestellten Widerstand ermöglicht wird.

Die elastische Verbindungsvorrichtung 30 kann beispielhaft einen länglichen Träger 39 umfassen, welcher ein an der hinteren Saugleiste 14 befestigtes erstes Ende und ein mittels eines elastischen Verbindungsteils 40 am Gehäuse 26 befestigtes zweites Ende aufweist. Das elastische Verbindungsteil 40 bildet vorzugsweise eine Drehgelenk, das mittels eines Befestigungselements am Gehäuse 26 befestigt ist, wobei das Drehgelenk eine sich bezüglich der Vorwärtsbewegungsrichtung A der Bodenreinigungsmaschine 1 vertikal erstreckende Drehachse aufweist. Das elastische Verbindungsteil 40 kann aus Kunststoff oder Gummi bestehen. Die äussere Peripherie des elastischen Verbindungsteils 40 kann polygonal ausgebildet sein, um eine Rotation zwischen dem elastischen Verbindungsteil 40 und dem länglichen Träger 39 zu verhindern oder kann mittels eines Klebstoffs oder einem anderen dem Fachmann bekannten Mittel rotativ fest an dem länglichen Träger 39 befestigt sein. Durch das elastische Verbindungsteil 40 wird der längliche Träger 39 in eine Ruheposition gedrückt, in der sich der längliche Träger 39 entlang der Vorwärtsbewegungsrichtung A der Bodenreinigungsmaschine 1 erstreckt. Die hintere Saugleiste 14 kann mit einem Abstand von mindestens 30%, vorzugsweise mindestens 35% des Durchmessers einer der Bürsten 19 nach hinten vom Gehäuse 26 beabstandet sein. Beispielhaft ist die hintere Saugleiste 14 gekrümmt, wobei in Ausführungsformen der Bodenreinigungsmaschine 1 mit zwei Bürsten 19 die hintere Saugleiste 14 im Wesentlichen elliptisch gekrümmt ausgebildet ist, um besser um einen Abschnitt der hinteren Peripherie des Paares von Bürsten 19 zu passen. Ferner kann je ein Anschlagstift 41 auf beiden Seiten der vertikalen Mittelebene auf der Oberseite des Gehäuses 26 befestigt sein, um die Schwenkbewegung des Trägers 39 zu begrenzen.

Die vordere Saugleiste 20, welche vor den Bürsten 19 angeordnet ist, kann integral am Gehäuse 26 angeordnet sein, oder als separates Bauteil am Gehäuse 26 befestigt sein. Die vordere Saugleiste 20 ist beispielhaft und nicht einschränkend als gerade Saugleiste ausgebildet.

In alternativen Ausführungsformen der erfindungsgemässen Bodenreinigungsmaschine 1 können der erste und zweite Tank 11, 13 übereinander angeordnet sein, wobei der erste Tank 11 in einem Maschinengehäuse angeordnet sein kann und der zweite Tank 13 auf der Oberseite des Maschinengehäuses angeordnet sein kann. Der auf der Oberseite des Maschinengehäuses angeordnete zweite Tank 13 kann beispielsweise mittels eines Gelenks, z.B. eines Scharniergelenks schwenkbar mit dem Maschinengehäuse verbunden sein. Alternativ können der erste und zweite Tank 11, 13 im Maschinengehäuse nebeneinander angeordnet sein. Ferner kann in anderen Ausführungsformen das Maschinengehäuse mit dem ersten und/oder zweiten Tank 11, 13 einstückig ausgebildet sein.

Das erfindungsgemässe Verfahren zur Reinigung von Böden 7 umfasst im Wesentlichen die Schritte: A) Wischen eines Bodens 7 mittels einer an einer Bodenreinigungsmaschine 1 angeordneten Abstreiflippe 28, 27 unter simultanem Absaugen von Verschmutzungen im Bereich der Abstreiflippe 28, 27; B) Scheuern des Bodens 7 mittels einer an der Bodenreinigungsmaschine 1 angeordneten Scheuervorrichtung 10 unter Verwendung einer Reinigungsflüssigkeit; und C) Absaugen der verschmutzten Reinigungsflüssigkeit mittels einer an der Bodenreinigungsmaschine 1 angeordneten Absaugvorrichtung 12. Dabei werden die Schritte A) - C) in einem Arbeitsgang in einer Vorwärtsbewegungsrichtung (A) der Bodenreinigungsmaschine 1 ausgeführt.

Beispielhaft und nicht einschränkend kann das erfindungsgemässe Verfahren mit der oben beschriebenen Ausführungsform der erfindungsgemässen Bodenreinigungsmaschine 1 ausgeführt werden, wobei dann unter Schritt A) das Wischen eines Bodens 7 mittels zwei voneinander beabstandet an der Bodenreinigungsmaschine 1 angeordneten Abstreiflippen 28, 27 ausgeführt wird. Ferner sind in diesem Fall die zwei Abstreiflippen 28, 27 an einer Saugleiste 20 angeordnet und bilden an einen in der Saugleiste 20 angeordneten Saugkanal 29 angrenzend eine hintere und eine vordere Abstreiflippe 28, 27. Die Scheuervorrichtung 10 und die hintere Abstreiflippe 28 der Saugleiste 20 definieren im Betrieb der Bodenreinigungsmaschine 1 eine virtuelle Ebene 21, welche auf dem zu reinigenden Boden 7 aufliegt. Die vordere Abstreiflippe 27 ist in einer Vertikalrichtung von der virtuellen Ebene 21 um eine Höhe h beabstandet oder berührt die virtuelle Ebene 21 in einer zur Vorwärtsbewegungsrichtung A senkrechten Transversalrichtung B betrachtet nur abschnittsweise.

Obwohl wie oben beschrieben verschiedene Ausführungsformen der vorliegenden Erfindung vorliegen, sind diese so zu verstehen, dass die verschiedenen Merkmale sowohl einzeln als auch in jeder beliebigen Kombination verwendet werden können.

Diese Erfindung ist daher nicht einfach auf die oben erwähnten, besonders bevorzugten Ausführungsformen beschränkt.

## Patentansprüche

1. Verfahren zur Reinigung von Böden (7), **gekennzeichnet durch** die Schritte:
A) Wischen eines Bodens (7) mittels einer an einer Bodenreinigungsmaschine (1) angeordneten Abstreiflippe (28, 27) unter simultanem Absaugen von Verschmutzungen im Bereich der Abstreiflippe (28, 27);
B) Scheuern des Bodens (7) mittels einer an der Bodenreinigungsmaschine (1) angeordneten Scheuervorrichtung (10) unter Verwendung einer Reinigungsflüssigkeit; und
C) Absaugen der verschmutzten Reinigungsflüssigkeit mittels einer an der Bodenreinigungsmaschine (1) angeordneten Absaugvorrichtung (12), wobei
D) die Schritte A) - C) in einem Arbeitsgang in einer Vorwärtsbewegungsrichtung (A) der Bodenreinigungsmaschine (1) ausgeführt werden.

2. Verfahren nach Anspruch 1, **dadurch gekennzeichnet, dass** unter Schritt A) das Wischen eines Bodens (7) mittels zwei voneinander beabstandet an der Bodenreinigungsmaschine (1) angeordneten Abstreiflippen (28, 27) ausgeführt wird.

3. Verfahren nach Anspruch 1 oder 2, **dadurch gekennzeichnet, dass** die zwei Abstreiflippen (28, 27) an einer Saugleiste (20) angeordnet sind und an einen in der Saugleiste (20) angeordneten Saugkanal (29) angrenzend eine hintere und eine vordere Abstreiflippe (28, 27) bilden.

4. Verfahren nach Anspruch 3, **dadurch gekennzeichnet, dass** die Scheuervorrichtung (10) und die hintere Abstreiflippe (28) der Saugleiste (20) im Betrieb der Bodenreinigungsmaschine (1) eine virtuelle Ebene (21) definieren, wobei die vordere Abstreiflippe (27) in einer Vertikalrichtung von der virtuellen Ebene (21) um eine Höhe h beabstandet ist oder die virtuelle Ebene (21) in einer zur Vorwärtsbewegungsrichtung (A) senkrechten Transversalrichtung (B) betrachtet nur abschnittsweise berührt.

5. Bodenreinigungsmaschine (1), insbesondere Scheuersaugmaschine, welche in einer Vorwärtsbewegungsrichtung (A) bewegbar ist und umfasst:
eine Scheuervorrichtung (10), welche auf einem zu reinigenden Boden (7) zur Anlage bringbar ist;
einen ersten Tank (11) für eine Reinigungsflüssigkeit, an welchem eine erste Rohr- oder Schlauchleitung (16) zur Abgabe der Reinigungsflüssigkeit im Bereich der Scheuervorrichtung (10) angeschlossen ist;
eine Absaugvorrichtung (12) zum Absaugen von Schmutzwasser umfassend einen zweiten Tank (13) für das Schmutzwasser und folgende in Strömungsrichtung nacheinander angeordnete Komponenten:
eine hintere Saugleiste (14), welche in der Vorwärtsbewegungsrichtung (A) der Bodenreinigungsmaschine (1) betrachtet hinter der Scheuervorrichtung (10) angeordnet ist; und
eine Vakuumpumpe (15), welche mittels einer zweiten Rohr- oder Schlauchleitung (17) mit der hinteren Saugleiste (14) und mittels einer dritten Rohr- oder Schlauchverbindung (18) mit dem zweiten Tank (13) verbunden ist; und
eine Vorreinigungsvorrichtung (5), welche eine in der Vorwärtsbewegungsrichtung (A) betrachtet vor der Scheuervorrichtung (10) angeordnet ist,
**dadurch gekennzeichnet, dass**
die Vorreinigungsvorrichtung (5) eine vordere Saugleiste (20) mit einem Saugkanal (29) und mindestens einer hinteren Abstreiflippe (28) umfasst, wobei die hintere Abstreiflippe (28) in der Vorwärtsbewegungsrichtung (A) betrachtet hinter dem Saugkanal (29) angeordnet ist und gleichzeitig mit der Scheuervorrichtung (10) und der hinteren Saugleiste (14) auf einem zu reinigenden Boden (7) zur Anlage bringbar ist.

6. Bodenreinigungsmaschine (1) nach Anspruch 5, **dadurch gekennzeichnet, dass** die vordere Saugleiste (20) zusätzlich eine vordere Abstreiflippe (27) umfasst und dass die Scheuervorrichtung (10), die hintere Saugleiste (14) und die hintere Abstreiflippe (28) der vorderen Saugleiste (20) im Betrieb der Bodenreinigungsmaschine (1) eine virtuelle Ebene (21) definieren, wobei die vordere Abstreiflippe (27) in einer Vertikalrichtung von der virtuellen Ebene (21) um eine Höhe h beabstandet ist oder die virtuelle Ebene (21) in einer zur Vorwärtsbewegungsrichtung (A) senkrechten Transversalrichtung betrachtet nur abschnittsweise berührt.

7. Bodenreinigungsmaschine (1) nach Anspruch 6, **dadurch gekennzeichnet, dass** die Höhe h mindestens 1 mm, vorzugsweise mindestens 0,5 mm beträgt.

8. Bodenreinigungsmaschine (1) nach Anspruch 6 oder 7, **dadurch gekennzeichnet, dass** die Höhe h höchstens 12 mm, vorzugsweise höchstens 10 mm beträgt.

9. Bodenreinigungsmaschine (1) nach einem der Ansprüche 5 bis 8, **dadurch gekennzeichnet, dass** die vordere Abstreiflippe (27) in der Transversalrichtung (B) mehrere aneinandergrenzende oder voneinander beabstandete Vertiefungen (22) umfasst.

10. Bodenreinigungsmaschine (1) nach einem der Ansprüche 5 bis 9, **dadurch gekennzeichnet, dass** die vordere Saugleiste (20) mittels einer vierten Rohr- oder Schlauchleitung (23) via eine Rohrverzweigung (25) mit der zweiten Rohr- oder Schlauchleitung (17) und über diese mit der Vakuumpumpe (15) verbunden ist.

11. Bodenreinigungsmaschine (1) nach einem der Ansprüche 5 bis 10, **dadurch gekennzeichnet, dass** die Scheuervorrichtung (10) ein Gehäuse (26) umfasst, wobei die hintere und vordere Saugleiste (14, 20) in das Gehäuse (26) integriert oder am Gehäuse (26) lösbar befestigt sind.

12. Bodenreinigungsmaschine (1) nach einem der Ansprüche 5 bis 11, **dadurch gekennzeichnet, dass** die hintere Saugleiste (14) mittels einer elastischen Verbindungsvorrichtung (30) an der Bodenreinigungsmaschine (1), vorzugsweise am Gehäuse (26) befestigt ist, so dass eine Bewegung der hinteren Saugleiste (14) in der Transversalrichtung (B) relativ zur Scheuervorrichtung (10) gegen einen durch die elastische Verbindungsvorrichtung (30) bereitgestellten Widerstand ermöglicht wird.

13. Bodenreinigungsmaschine (1) nach einem der Ansprüche 5 bis 12, **dadurch gekennzeichnet, dass** die Scheuervorrichtung (10) mindestens eine rotierbare Bürste (19) oder ein Reinigungselement aus einem schaumstoffartigen Material umfasst.

14. Bodenreinigungsmaschine (1) nach einem der Ansprüche 5 bis 13, **dadurch gekennzeichnet, dass** der Saugluftvolumenstrom im Saugkanal (29) der vorderen Saugleiste (20) mindestens 1 l/s, vorzugsweise mindestens 3 l/s beträgt.

15. Bodenreinigungsmaschine (1) nach einem der Ansprüche 5 bis 14, **dadurch gekennzeichnet, dass** der Saugluftvolumenstrom im Saugkanal (29) der vorderen Saugleiste (20) höchstens 50 l/s, vorzugsweise höchstens 20 l/s beträgt.

## Claims

1. A method for cleaning floors (7), **characterized by** the steps:
A) Wiping a floor (7) with a wiping lip (28, 27) arranged on a floor cleaning machine (1) with simultaneous removal of contaminants by suction in the area of the wiping lip (28, 27);
B) Scrubbing the floor (7) by a scrubbing device (10) arranged on the floor cleaning machine (1) using a cleaning liquid; and
C) Removing the dirty cleaning liquid by suction with a suction removal device (12) arranged on the floor cleaning machine (1), wherein
D) The steps A) - C) are carried out in one working step in a forward direction (A) of the floor cleaning machine (1).

2. The method according to Claim 1, **characterized in that** the wiping of a floor (7) is carried out in step A) by two wiping lips (28, 27) which are spaced from one another and are arranged on the floor cleaning machine (1).

3. The method according to Claim 1 or 2, **characterized in that** the two wiping lips (28, 27) are arranged on a suction strip (20) and form a back and a front wiping lip (28, 27) adjacent to a suction conduit (29) arranged in the suction strip (20).

4. The method according to Claim 3, **characterized in that** the scrubbing device (10) and the back wiping lip (28) of the suction lip (20) define a virtual plane (21) during the operation of the floor cleaning machine (1), wherein the front wiping lip (27) is at a distance in a vertical direction from the virtual plane (21) by a height h or contacts the virtual plane (21) only in sections ,viewed in a transversal direction (B) vertical to the direction of the forward movement (A).

5. The floor cleaning machine (1), in particular a scrubbing suction machine which can be moved in a direction of forward movement (A) and comprises:
a scrubbing device (10) which can be brought in contact with the floor (7) to be cleaned;
a first tank (11) for a cleaning liquid to which a first pipeline or hose line (16) is connected for removing the cleaning liquid in the area of the scrubbing device (10);
a suction removal device (12) for removing dirty water by suction and comprising a second tank (13) for the dirty water and the following components arranged sequentially in the direction of flow:
a back suction strip (14) which is arranged, viewed in the direction of the forward movement (A) of the floor cleaning machine (1), behind the scrubbing device (10); and
a vacuum pump (15) which is connected by a second pipeline or hose line (17) to the back suction strip (14) and by a third pipe connection or hose connection (18) to the second tank (13); and
a preliminary cleaning device (5) arranged in front of the scrubbing device (10), viewed in the direction of forward movement (A),
**characterized in that**
the preliminary cleaning device (5) comprises a front suction strip (20) with a suction conduit (29) and at least one back wiping lip (28), wherein the back wiping lip (28), viewed in the direction of forward movement (A), is arranged behind the suction conduit (29) and can be brought at the same time with the scrubbing device (10) and the back suction strip (14) in contact with a floor (7) to be cleaned.

6. The floor cleaning machine (1) according to Claim 5, **characterized in that** the front suction strip (20) additionally comprises a front wiping lip (27) and that the scrubbing device (10), the back suction strip (14) and the back wiping lip (28) of the front suction strip (20) define a virtual plane (21) during the operation of the floor cleaning machine (1), wherein the front wiping lip (27) is at a distance by a height h in a vertical direction from the virtual plane (21) or contacts the virtual plane (21) only in sections, viewed in a transversal direction vertical to the direction of forward movement (A).

7. The floor cleaning machine (1) according to Claim 6, **characterized in that** the height h is at least 1 mm, preferably at least 0.5 mm.

8. The floor cleaning machine (1) according to Claim 6 or 7, **characterized in that** the height is at the most 12 mm, preferably at the most 10 mm.

9. The floor cleaning machine (1) according to one of Claims 5 to 8, **characterized in that** the front wiping lip (27) comprises several recesses (22) which are adjacent to each other or spaced from each other in the transversal direction (B).

10. The floor cleaning machine (1) according to one of Claims 5 to 9, **characterized in that** the front suction strip (20) is connected by a fourth pipeline or hose line (23) via a pipe branch (25) to the second pipeline or hose line (17) and via the latter to the vacuum pump (15).

11. The floor cleaning machine (1) according to one of Claims 5 to 10, **characterized in that** the scrubbing device (10) comprises a housing (26), wherein the back and the front suction strips (14, 20) are integrated into the housing (26) or are detachably fastened to the housing (26).

12. The floor cleaning machine (1) according to one of Claims 5 to 11, **characterized in that** the back suction strip (14) is fastened by an elastic connection device (30) to the floor cleaning machine (1), preferably on the housing (26), so that a movement of the back suction strip (14) in the transversal direction (B) relative to the scrubbing device (10) against a resistance made available by the elastic connection device (30) is made possible.

13. The floor cleaning machine (1) according to one of Claims 5 to 12, **characterized in that** the scrubbing device (10) comprises at least one rotatable brush (19) or a cleaning element consisting of a material like foam plastic.

14. The floor cleaning machine (1) according to one of Claims 5 to 13, **characterized in that** the volume flow of suction air in the suction conduit (29) of the front suction strip (20) is at least 1 I/s, preferably at least 3 l/s.

15. The floor cleaning machine (1) according to one of Claims 5 to 14, **characterized in that** volume flow of suction air in the suction conduit (29) of the front suction strip (20) is at the most 50 l/s, preferably at the most 20 l/s.

## Revendications

1. Procédé de nettoyage des sols (7), **caractérisé par** les étapes :
A) essuyage d'un sol (7) au moyen d'une lèvre de raclage (28, 27) agencée sur une machine de nettoyage des sols (1) sous aspiration simultanée des impuretés autour de la lèvre de raclage (28, 27) ;
B) récurage du sol (7) au moyen d'un dispositif de récurage (10) agencé sur une machine de nettoyage des sols (1) sous application d'un liquide de nettoyage ; et
C) aspiration du liquide de nettoyage usé au moyen d'un dispositif d'aspiration (12) agencé sur une machine de nettoyage des sols (1), dans lequel
D) les étapes A) - C) sont réalisées dans un cycle de travail dans une direction de déplacement vers l'avant (A) de la machine de nettoyage des sols (1).

2. Procédé selon la revendication 1, **caractérisé en ce que** sous l'étape A) l'essuyage d'un sol (7) est effectué au moyen de deux lèvres de raclage (28, 27) agencées pour être écartées l'une de l'autre sur une machine de nettoyage des sols (1).

3. Procédé selon la revendication 1 ou 2, **caractérisé en ce que** les deux lèvres de raclage (28, 27) sont agencées sur une rampe aspirante (20) et constituent une lèvre de raclage avant et une arrière (28, 27) adjacentes à un canal d'aspiration (29) agencé dans la rampe aspirante (20).

4. Procédé selon la revendication 3, **caractérisé en ce que** le dispositif de récurage (10) et la lèvre de raclage arrière (28) de la rampe aspirante (20) définissent un plan virtuel (21) lors du fonctionnement de la machine de nettoyage des sols (1), dans lequel la lèvre de raclage avant (27) est écartée du plan virtuel (21) d'une hauteur h dans une direction verticale ou touche seulement en partie le plan virtuel (21) dans une direction transversale (B) perpendiculaire à la direction de déplacement vers l'avant (A).

5. Machine de nettoyage des sols (1), en particulier machine aspirante de nettoyage, laquelle est mobile dans une direction de déplacement vers l'avant (A) et comprend :
un dispositif de récurage (10), lequel peut être conduit en appui sur un sol à nettoyer (7) ;
un premier réservoir (11) pour un liquide de nettoyage, auquel un premier conduit ou tube flexible (16) est raccordé pour émettre le liquide de nettoyage dans la zone du dispositif de récurage (10) ;
un dispositif d'aspiration (12) destiné à aspirer les eaux usées comprenant un deuxième réservoir (13) pour les eaux usées et les composants suivants agencés l'un après l'autre dans la direction du courant :
une rampe aspirante arrière (14), laquelle est agencée derrière le dispositif de récurage (10) dans la direction de déplacement vers l'avant (A) de la machine de nettoyage des sols (1) ; et
une pompe à vide (15), laquelle est connectée au moyen d'un deuxième conduit ou tube flexible (17) avec la rampe aspirante arrière (14) et au moyen d'un troisième conduit ou tube flexible (18) au deuxième réservoir (13) ; et
un dispositif de pré-nettoyage (5), lequel est agencé avant le dispositif de récurage (10) dans la direction de déplacement vers l'avant (A),
**caractérisée en ce que** le dispositif de pré-nettoyage (5) comprend une rampe aspirante avant (20) dotée d'un canal d'aspiration (29) et d'au moins une lèvre de raclage arrière (28), dans laquelle la lèvre de raclage arrière (28) est agencée derrière le canal d'aspiration (29) dans la direction de déplacement vers l'avant (A) et peut être conduite en appui sur un sol (7) à nettoyer simultanément avec le dispositif de récurage (10) et la rampe aspirante arrière (14).

6. Machine de nettoyage des sols (1) selon la revendication 5, **caractérisée en ce que** la rampe aspirante avant (20) comprend en outre une lèvre de raclage avant (27) et **en ce que** le dispositif de récurage (10), la rampe aspirante arrière (14) et la lèvre de raclage arrière (28) de la rampe aspirante avant (20) définissent un plan virtuel (21) lors du fonctionnement de la machine de nettoyage des sols (1), dans lequel la lèvre de raclage avant (27) est écartée du plan virtuel (21) d'une hauteur h dans une direction verticale ou touche seulement en partie le plan virtuel (21) dans une direction transversale perpendiculaire à la direction de déplacement vers l'avant (A).

7. Machine de nettoyage des sols (1) selon la revendication 6, **caractérisée en ce que** la hauteur h vaut au moins 1 mm, de préférence au moins 0,5 mm.

8. Machine de nettoyage des sols (1) selon la revendication 6 ou 7, **caractérisée en ce que** la hauteur h vaut au plus 12 mm, de préférence au plus 10 mm.

9. Machine de nettoyage des sols (1) selon l'une des revendications 5 à 8, **caractérisée en ce que** la lèvre de raclage avant (27) dans la direction transversale (B) comprend plusieurs dépressions (22) adjacentes l'une à l'autre ou écartées l'une de l'autre.

10. Machine de nettoyage des sols (1) selon l'une des revendications 5 à 9, **caractérisée en ce que** la rampe aspirante avant (20) est connectée, au moyen d'un quatrième conduit ou tube flexible (23), au deuxième conduit ou tube flexible (17) via une dérivation (25) et connectée par le biais de ceux-ci à la pompe à vide (15).

11. Machine de nettoyage des sols (1) selon l'une des revendications 5 à 10, **caractérisée en ce que** le dispositif de récurage (10) comprend un boîtier (26), dans laquelle les rampes aspirantes avant et arrière (14, 20) sont intégrées dans le boîtier (26) ou fixées de manière détachable sur le boîtier (26).

12. Machine de nettoyage des sols (1) selon l'une des revendications 5 à 11, **caractérisée en ce que** la rampe aspirante arrière (14) est fixée à la machine de nettoyage des sols (1), de préférence au boîtier (26), au moyen d'un dispositif d'attache élastique (30), de sorte qu'un mouvement de la rampe aspirante arrière (14) est possible dans la direction transversale (B) relativement au dispositif de récurage (10) contre une résistance créée par le dispositif d'attache élastique (30).

13. Machine de nettoyage des sols (1) selon l'une des revendications 5 à 12, **caractérisée en ce que** le dispositif de récurage (10 comprend au moins une brosse rotative (19) ou un élément de nettoyage en mousse de plastique.

14. Machine de nettoyage des sols (1) selon l'une des revendications 5 à 13, **caractérisée en ce que** le débit d'aspiration d'air dans le canal d'aspiration (29) de la rampe aspirante avant (20) vaut au moins 1 l/s, de préférence au moins 3 l/s.

15. Machine de nettoyage des sols (1) selon l'une des revendications 5 à 14, **caractérisée en ce que** le débit d'aspiration d'air dans le canal d'aspiration (29) de la rampe aspirante avant (20) vaut au plus 50 l/s, de préférence au plus 20 l/s.
